# EUROPÄISCHE PATENTSCHRIFT

(11) **EP 2 570 538 B1**
(45) Veröffentlichungstag und Bekanntmachung des Hinweises auf die Patenterteilung: **24.02.2016**
(21) Anmeldenummer: 12180286.2
(22) Anmeldetag: 13.08.2012
(51) Int. Cl.: D04B 15/56, D04B 7/26

(54) **Fadenführer für eine Flachstrickmaschine**
Thread guide for a flat knitting machine
Guide-fil pour une machine à tricoter rectiligne

(30) Priorität: 19.09.2011 DE 102011113573
(43) Veröffentlichungstag der Anmeldung: 20.03.2013
(73) Patentinhaber: H. Stoll AG & Co. KG, 72760 Reutlingen (DE)
(72) Erfinder: Fleiner, Fritz, 72379 Hechingen-Bechtholdsweiler (DE)
(74) Vertreter: Kohler Schmid Möbus Patentanwälte

(56) Entgegenhaltungen:
- EP-A1- 0 277 287
- EP-A1- 0 309 691
- DD-A1- 28 551
- FR-A- 593 590
- JP-A- 58 126 351

## Beschreibung

Die Erfindung betrifft einen Fadenführer für eine Flachstrickmaschine mit einem Fadenführerarm, an dessen Spitze ein Fadenführernüsschen angeordnet ist, und mit mehreren Fadenleitösen zum Zuführen von Fäden zum Fadenführernüsschen.

Solche Fadenführer sind seit langem Stand der Technik und werden beispielsweise in der EP 309 691 beschrieben. Die Fadenleitösen dienen dazu, Strickfäden umzulenken und dem Fadenführernüsschen zuzuführen. Bei den bekannten Fadenführern befindet sich dabei jeweils eine Fadenleitöse links und rechts des Fadenführerarms, eingebracht in einen Arm eines sternförmigen Fadenleitorgans oder in sonstigen Haltevorrichtungen. Durch diesen symmetrischen Aufbau des Fadenführers können den Nadeln Fäden von beiden Stirnseiten der Strickmaschine zugeführt werden.

Zur Herstellung bestimmter Gestricke und Muster müssen den Nadeln gleichzeitig mehrere Fäden zugeführt werden. Dazu werden bei den bekannten Fadenführern jeweils mehrere Fäden gleichzeitig durch die beiden vorhandenen Fadenleitösen hindurchgeführt.

Dadurch kann es jedoch zu gegenseitigen Behinderungen der Fäden beim Durchlaufen durch die Ösen kommen, was zu unerwünschten Effekten wie ungleichmäßige Fadenspannungen, Fadenschlaufen usw. führen kann. Die korrekte Fadenzufuhr zu den Stricknadeln wird dadurch erschwert und es können Fehler im Gestrick auftreten.

Aus der JP 58 126351 A ist eine Flachstrickmaschine bekannt, die außer Fadenführern zusätzliche, autark in den Fadenführerschienen bewegliche Fadenleit- oder Stützelemente aufweist. Diese Elemente haben keine Verbindung zu einem Fadenführer. Durch den erforderlichen separaten Antrieb dieser Elemente ist diese Lösung ausgesprochen aufwändig.

Die EP 277 287 A1 zeigt eine Vorrichtung zum Zuführen von Fäden zu einem Fadenführer Mithilfe von rohrförmigen Führungen, die fest mit dem Gestell der Strickmaschine verbunden sind.

Der vorliegenden Erfindung liegt die Aufgabe zugrunde, einen Fadenführer bereitzustellen, mit dem auch mehrere Fäden gleichzeitig den Nadeln sicher zugeführt werden können.

Die Aufgabe wird gelöst mit einem Fadenführer für eine Flachstrickmaschine mit den Merkmalen des Anspruches 1.

Der erfindungsgemäße Fadenführer ist nach wie vor symmetrisch aufgebaut, ermöglicht jetzt aber die Zuführung mehrerer Fäden zu den Nadeln getrennt voneinander. Durch die Separierung der einzelnen Fäden können die oben beschriebenen Probleme der gegenseitigen Behinderung der Fäden nicht mehr auftreten. Es entstehen fehlerfreie Gestricke.

Dabei ist es von Vorteil, wenn die Fadenleitösen auf jeder Seite der Mittelachse des Fadenführers zumindest quer zur Fadenführerarm-Längsrichtung versetzt zueinander angeordnet sind, um eine gute Separierung der Fäden zu erreichen. Bevorzugt sind die Fadenleitösen auf jeder Seite der Mittelachse auch in Fadenführerarm-Längsrichtung versetzt zueinander angeordnet. Dadurch lassen sich alle Fäden auch beim Einlauf in das Fadenführernüsschen ausreichend auffächern. Weiter können die Fäden dadurch zusätzlich separiert werden, dass die Fadenleitösen auch in Tiefenrichtung des Fadenführers versetzt zueinander angeordnet sind.

Die Fadenleitösen sind an oder in mindestens einem am Fadenführerarm angeordneten Fadenleitorgan angeordnet. Diese Fadenleitorgane können in an sich bekannter Weise zwei seitliche Arme aufweisen, an denen jeweils mindestens zwei Fadenleitösen angebracht werden können.

Dabei ist es von Vorteil, wenn die seitlichen Arme schräg nach unten gerichtet sind und die Fadenleitösen nebeneinander an den seitlichen Armen angeordnet sind. Auf diese Weise sind die Fadenleitösen auf beiden Seiten in Fadenführerlängsrichtung und quer dazu zueinander versetzt angeordnet, sodass eine gute Separierung und Auffächerung der Fäden erfolgt.

Weiter kann eine gute Separierung und Auffächerung der Fäden erfolgen, wenn mehrere Fadenleitorgane in unterschiedlicher Höhe am Fadenführerarm angeordnet sind. Jedes der Leitorgane ist auf jeder Seite des Fadenführers mit mindestens einer Fadenleitöse versehen, sodass ausreichend Möglichkeiten vorhanden sind, auch eine größere Anzahl von Fäden den Nadeln zuzuführen.

Mindestens eines der Fadenleitorgane kann außerdem einen Schild aufweisen, der zwischen ihm und dem Fadenführerarm angeordnet ist. Dadurch erhalten die Fäden eine zusätzliche Führung in Richtung Fadenführerarm.

Der Fadenführer kann außerdem mindestens eine Fadenöse zur Durchleitung eines Fadens zu einem benachbarten Fadenführer aufweisen. Diese Fadenöse kann vorzugsweise ebenfalls an einem am Fadenführerarm befestigten Fadenleitorgan angeordnet sein.

Anhand der Zeichnung werden nachfolgend bevorzugte Ausführungsbeispiele erfindungsgemäßer Fadenführer beschrieben.

Im Einzelnen zeigen:
- Fig. 1: ein erstes Ausführungsbeispiel eines Fadenführers;
- Fig. 2: ein zweites Ausführungsbeispiel eines Fadenführers;
- Fig. 3: ein drittes Ausführungsbeispiel eines Fadenführers;
- Fig. 4: ein viertes Ausführungsbeispiel eines Fadenführers.

Fig. 1 zeigt einen Fadenführer 1 mit einem Fadenführerkasten 10, der an seiner Oberseite eine Ausnehmung 20 zur Aufnahme eines hier nicht dargestellten Mitnehmerbolzens aufweist. Von der Unterseite des Fadenführerkastens 10 erstreckt sich ein Fadenführerarm 30, an dessen unterem Ende sich ein Fadenführernüsschen 40 befindet. Im oberen Bereich des Fadenführerarms 30 ist ein Fadenleitorgan 50 mittels einer Schraube 55 befestigt.

Das Fadenleitorgan 50 ist wie der gesamte Fadenführer 1 symmetrisch zur Längsachse M ausgebildet und besitzt drei Arme 51, 52 , 53, von denen sich die beiden seitlichen Arme 51, 52 schräg nach unten erstrecken. In diese Arme 51, 52 sind jeweils zwei Fadenleitösen 60, 61; 70, 71 zum beidseitigen Umlenken und Zuführen von Fäden zum Fadenführernüsschen 40 eingebracht. Durch die Ausrichtung der Arme 51, 52 sind die Ösen 60, 61 bzw. 70, 71 sowohl in Längsrichtung des Fadenführerarms 30 als auch quer dazu zueinander versetzt, wodurch eine gute Auffächerung und schonende Zuführung der Fäden zum Fadenführernüsschen 40 erreicht werden kann.

Im dritten, sich nach oben erstreckenden Arm 53 des Fadenleitorgans 50 sind weitere Fadenleitösen 80, 81 eingebracht, die dem Durchschleifen von Fäden zu benachbarten Fadenführern dienen.

Es versteht sich, dass bei dem dargestellten Fadenführer 1 auch mehr als zwei Fadenleitösen in jeden der Arme 51, 52 eingebracht werden können.

Der in Fig. 2 gezeigte Fadenführer 1' entspricht dem Fadenführer 1 aus Fig. 1, weist jedoch zusätzlich hinter dem Fadenleitorgan 50 ein Fadenleitschild 90 auf.

Fig. 3 zeigt einen Fadenführer 2, der weitgehenden die gleichen Teile aufweist wie die Fadenführer 1 und 1' aus den Figuren 1 und 2. Hier sind jedoch am Fadenführerarm 30 zwei Fadenleitorgane 56, 57 übereinander angeordnet. Jedes der Fadenleitorgane 56, 57 weist zwei seitliche Arme 56', 56" bzw. 57', 57" auf, in die im dargestellten Beispiel jeweils eine Fadenleitöse eingebracht ist, die aber auch mit mehreren Fadenleitösen versehen werden können.

In Fig. 4 ist ein Fadenführer 3 dargestellt, an dessen Fadenführerarm 30 sowohl ein dreiarmiges Fadenleitorgan 50 als auch ein zweiarmiges Fadenleitorgan 58 angeordnet sind. Die seitlichen Arme 51, 52; 58', 58" der Fadenleitorgane 50, 58 sind jeweils mit einer oder zwei Fadenleitösen versehen.

Die dargestellten Beispiele von Fadenführern stellen lediglich eine Auswahl an Möglichkeiten dar, die erfindungswesentlichen Merkmale an einem Fadenführer zu verwirklichen. Es sind hier eine Vielzahl weiterer Ausgestaltungen denkbar.

## Patentansprüche

1. Fadenführer für eine Flachstrickmaschine mit einem Fadenführerarm (30), an dessen Spitze ein Fadenführernüsschen (40) angeordnet ist, und mit mehreren Fadenleitösen zum Zuführen von Fäden zum Fadenführernüsschen (40), **dadurch gekennzeichnet, dass** beidseitig der Mittelachse (M) des Fadenführers (1, 1', 2, 3) jeweils mehrere Fadenleitösen (60, 61; 70, 71) an oder in mindestens einem am Fadenführerarm (30) angeordneten Fadenleitorgan (50, 56, 57, 58) angeordnet sind.

2. Fadenführer nach Anspruch 1, **dadurch gekennzeichnet, dass** die Fadenleitösen (60, 61; 70, 71) auf jeder Seite der Mittelachse (M) des Fadenführers (1, 1,', 2, 3) zumindest quer zur Fadenführerarm-Längsrichtung versetzt zueinander angeordnet sind.

3. Fadenführer nach Anspruch 2, **dadurch gekennzeichnet, dass** die Fadenleitösen (60, 61; 70, 71) auf jeder Seite der Mittelachse (M) auch in Fadenführerarm-Längsrichtung versetzt zueinander angeordnet sind.

4. Fadenführer nach Anspruch 2 oder 3, **dadurch gekennzeichnet, dass** die Fadenleitösen (60, 61; 70, 71) auf jeder Seite der Mittelachse (M) auch in der Tiefenrichtung des Fadenführers versetzt zueinander angeordnet sind.

5. Fadenführer nach einem der Ansprüche 1 bis 4, **dadurch gekennzeichnet, dass** das mindestens eine Fadenleitorgan (50, 56, 57, 58) zwei seitliche Arme (51, 52; 56', 56"; 57', 57", 58', 58") aufweist, an denen jeweils mindestens zwei Fadenleitösen (60, 61; 70, 71) angeordnet sind.

6. Fadenführer nach Anspruch 5, **dadurch gekennzeichnet, dass** die seitlichen Arme (51, 52; 56', 56"; 57', 57", 58', 58") schräg nach unten gerichtet sind und die Fadenleitösen (60, 61; 70, 71) nebeneinander an den seitlichen Armen (51, 52; 56', 56"; 57', 57", 58', 58") angeordnet sind.

7. Fadenführer nach einem der Ansprüche 1 bis 6, **dadurch gekennzeichnet, dass** mehrere Fadenleitorgane (50, 56, 57, 58) in unterschiedlicher Höhe am Fadenführerarm (30) angeordnet sind.

8. Fadenführer nach einem der Ansprüche 1 bis 7, **dadurch gekennzeichnet, dass** mindestens eines der Fadenleitorgane (50) einen Schild (90) aufweist, der zwischen ihm und dem Fadenführerarm (30) angeordnet ist.

9. Fadenführer nach einem der Ansprüche 1 bis 8, **dadurch gekennzeichnet, dass** er mindestens eine Fadenöse (80, 81) zur Durchleitung eines Fadens zu einem benachbarten Fadenführer aufweist.

## Claims

1. Thread guide for a flat knitting machine, with a thread guide arm (30), at the tip of which a thread guide node (40) is located, and with several thread guide eyes for supplying threads to the thread guide node (40), **characterised in that** several thread guide eyes (60, 61; 70, 71) are arranged on, or in at least one thread guide organ (50, 56, 57, 58) located on the thread guide arm (30) on both sides of the central axis (M) of the thread guide (1, 1', 2, 3).

2. Thread guide according to claim 1, **characterised in that** the thread guide eyes (60, 61; 70, 71) are arranged offset from each other on each side of the central axis (M) of the thread guide (1, 1', 2, 3), at least transverse to the longitudinal direction of the thread guide arm.

3. Thread guide according to claim 2, **characterised in that** the thread guide eyes (60, 61; 70, 71) are arranged offset from each other on each side of the central axis (M), also in the longitudinal direction of the thread guide arm.

4. Thread guide according to claim 2 or 3, **characterised in that** the thread guide eyes (60, 61; 70, 71) are arranged offset from each other on each side of the central axis (M), also in the depth direction of the thread guide.

5. Thread guide according to one of the claims 1 to 4, **characterised in that** the at least one thread guide organ (50, 56, 57, 58) comprises two side arms (51, 52; 56', 56"; 57', 57"; 58', 58"), on which at least two thread guide eyes (60, 61; 70, 71) each are arranged.

6. Thread guide according to claim 5, **characterised in that** the side arms (51, 52; 56', 56"; 57', 57"; 58', 58") are directed diagonally downward and the thread guide eyes (60, 61; 70, 71) are arranged adjacent to each other on the side arms (51, 52; 56', 56"; 57', 57"; 58', 58").

7. Thread guide according to one of the claims 1 to 6, **characterised in that** several thread guide organs (50, 56, 57, 58) are arranged at different heights on the thread guide arm (30).

8. Thread guide according to one of the claims 1 to 7, **characterised in that** at least one of the thread guide organs (50) comprises a shield (90) arranged between the same and the thread guide arm (30).

9. Thread guide according to one of the claims 1 to 8, **characterised in that** it comprises at least one thread eye (80, 81) for guiding a thread to a neighbouring thread guide.

## Revendications

1. Guide-fil pour un métier à tricoter rectiligne, comprenant un bras (30) de guide-fil, à la pointe duquel est disposé un bec-fil (40) et plusieurs oeillets guide-fil pour amener des fils au bec-fil (40), **caractérisé en ce que**, des deux côtés de l'axe (M) médian du guide-fil (1, 1', 2, 3), sont montés respectivement plusieurs oeillets (60, 61; 70, 71) guide-fil sur ou dans au moins un organe (50, 56, 57, 58) de guide-fil monté sur le bras (30) de guide-fil.

2. Guide-fil suivant la revendication 1, **caractérisé en ce que** les oeillets guide-fil (60, 61; 70, 71) sont montés de manière décalée les uns par rapport aux autres au moins transversalement à la direction longitudinale du bras de guide-fil de chaque côté de l'axe (M) médian du guide-fil (1, 1', 2, 3).

3. Guide-fil suivant la revendication 2, **caractérisé en ce que** les oeillets guide-fil (60, 61; 70, 71) sont montés de manière décalée les uns par rapport aux autres aussi dans la direction longitudinale du bras de guide-fil de chaque côté de l'axe (M) médian.

4. Guide-fil suivant la revendication 2 ou 3, **caractérisé en ce que** les oeillets guide-fil (60, 61; 70, 71) sont montés de manière décalée aussi dans la direction en profondeur du guide-fil de chaque côté de l'axe (M) médian.

5. Guide-fil suivant l'une des revendications 1 à 4, **caractérisé en ce que** le au moins un organe (50, 56; 57, 58) de guide-fil a deux bras (51, 52; 56', 56"; 57', 57", 58', 58") latéraux, sur lesquels sont montés respectivement au moins deux oeillets guide-fil (60, 61; 70, 71).

6. Guide-fil suivant la revendication 5, **caractérisé en ce que** les bras (51, 52; 56', 56"; 57', 57", 58', 58") latéraux sont inclinés vers le bas et les oeillets guide-fil (60, 61; 70, 71) sont montés les uns à côté des autres sur les bras (51, 52; 56', 56"; 57', 57", 58', 58") latéraux.

7. Guide-fil suivant l'une des revendications 1 à 6, **caractérisé en ce que** plusieurs organes (50, 56, 57, 58) de guide-fil sont montés à des niveaux différents sur le bras (30) de guide-fil.

8. Guide-fil suivant l'une des revendications 1 à 7, **caractérisé en ce qu'**au moins l'un des organes (50) de guide-fil a un bouclier (90), qui est monté entre lui et le bras (30) du guide-fil.

9. Guide-fil suivant l'une des revendications 1 à 8, **caractérisé en ce qu'**il a au moins un oeillet (80, 81) guide-fil pour le passage d'un fil vers un guide-fil voisin.
